# EUROPÄISCHE PATENTANMELDUNG

(11) **EP 1 043 074 A1**
(43) Veröffentlichungstag der Anmeldung: **11.10.2000**
(21) Anmeldenummer: 00106909.5
(22) Anmeldetag: 31.03.2000
(51) Int. Cl.: B04B 11/05, B08B 3/06, C23G 5/04, B04B 7/02

(54) **Vorrichtung zum Entfetten von Massenteilen**

(30) Priorität: 31.03.1999 US 282967
(71) Anmelder: Turbo-Clean GmbH, 69190 Walldorf (DE)
(72) Erfinder: Schulze-Eyssing, Heinz, 69234 Dielheim (DE)
(74) Vertreter: Neugebauer, Bernhard

(57) **Zusammenfassung**

Die Erfindung betrifft eine Vorrichtung zum Entfetten von Massenteilen, wie metallischen Kleinteilen, bestehend aus einer um eine vertikale Achse drehbaren und antreibbaren Trommel (13) mit gelochter Trommelwand (14), einer oben vorgesehenen Beladeöffnung (15) und einer bodenseitig angebrachten, durch einen axial bewegbaren Bodenverschluss (19) verschließbaren Entladeöffnung (17), einem stationären, die Trommel umgebenden und unten eine Außenringwanne (32) mit Ablaufstutzen (34) aufweisenden Außenringkanal (31), einem zwischen Außenringkanal und Trommel angeordneten, mittels eines Stellmittels (56) axial verstellbaren und unten eine Innenringwanne (37) aufweisenden Innenringkanal (36) und Zuführungen (54) für Behandlungsmittel in die Trommel mit dem Kennzeichen, dass der Innenringkanal aus der die Trommellochung (16) freigebenden Ausgangsstellung in eine die Trommellochung außen abdeckende Mittelstellung und in eine die Trommel abdichtende Dichtstellung stellbar ausgebildet ist.

## Beschreibung

Die Erfindung betrifft eine Vorrichtung zum Entfetten von Massenteilen, wie metallischen Kleinteilen, bestehend aus einer um eine vertikale Achse drehbaren und antreibbaren Trommel mit gelochter Trommelwand, einer oben vorgesehenen Beladeöffnung und einer bodenseitig angebrachten, durch einen axial bewegbaren Bodenverschluß verschließbaren Entladeöffnung, einem stationären, die Trommel umgebenden und unten eine Außenringwanne mit Ablaufstutzen aufweisenden Außenringkanal, einem zwischen Außenringkanal und Trommel angeordneten, mittels eines Stellmittels axial verstellbaren und unten eine Innenringwanne aufweisenden Innenringkanal und Zuführungen für Behandlungsmittel in die Trommel.

Aus der DE 41 00 414 C1 ist bereits eine Vorrichtung der eingangs genannten Gattung bekannt. Bei dieser kann der Innenringkanal zwar aus der die Trommellochung freigebenden Ausgangsstellung in eine die Trommellochung abdeckende angehobene Stellung gefahren werden, jedoch ist es nicht möglich, die Trommel nach außen abzudichten. Ein Fluten des in der Trommel befindlichen Materials sowie das Evakuieren oder unter Druck setzen des Trommelinnenraumes ist daher nicht möglich. Die durchführbaren Behandlungsverfahren zum Entfetten und Trocknen sowie eventuell Konservieren von Massenteilen sind somit begrenzt oder müssen zeitlich so ausgedehnt werden, bis der vorbestimmte Effekt erzielt wird. Weiterhin ist aus der DE 196 05 576 C1 eine Vorrichtung zum Öltränken von Sinterteilen bekannt, bei der die Trommel nach außen abgedichtet werden kann, um die darin befindlichen Teile zu fluten und einem Unterdruck auszusetzen. Das druckdichte Verschließen der Trommel erfolgt hierbei unmittelbar an der Trommel, also am drehbaren Teil. Dies erfordert einen erheblichen Konstruktionsaufwand für die Übertragung vom stehenden Gehäuseteil auf die drehbare Trommel, wie z.B. das Zuführen von Behandlungsflüssigkeit bzw. das Einblasen oder Absaugen von Luft. Dies macht die Vorrichtung umfangreich im Aufbau und schwierig in der Bedienung.

Aufgabe der Erfindung ist es daher, eine Vorrichtung zu schaffen, die im Aufbau einfach ist und mit der eine Vielzahl von Verfahren zum Entfetten und nachträglichen Behandeln bei restloser Entfettung von Massenteilen durchführbar ist.

Diese Aufgabe wird durch die Erfindung dadurch gelöst, daß der Innenringkanal aus der die Trommellochung freigebenden Ausgangsstellung in eine die Trommellochung außen abdeckende Mittelstellung und in eine die Trommel abdichtende Dichtstellung stellbar ausgebildet ist.

Die mit der Erfindung erzielten Vorteile bestehen insbesondere darin, daß nunmehr aus dem Innenringkanal und der Trommel ein abgedichteter Behälter geschaffen wird, in dem die Massenteile geflutet werden können. Damit werden diese intensiv der jeweiligen Flüssigkeit, z.B. einer Entfettungsflüssigkeit ausgesetzt. Dieser Vorgang entspricht einem Einweichen, welches das nachträgliche Lösen der Ölschicht aus dem vorgeschalteten Verformungsverfahren erheblich erleichtert. Davon unabhängig können die bisherigen Verfahrensteile, wie das Ölabschleudern, das Besprühen mit Entfettungs- oder anderen Behandlungsmitteln und periodisches Schleudern und Trocknen je nach Bedarf durchgeführt werden. Die Vorrichtung nach der Erfindung gewinnt daher mit relativ geringem konstruktivem Aufwand eine erheblich größere Anwendungsbreite gegenüber den bekannten Vorrichtungen. Die Behandlung der Teile kann so intensiver als bisher erfolgen, so daß diese in einen fettfreien Zustand versetzt werden, der auch strengen Anforderungen an Fettfreiheit entspricht.

Weitere zweckdienliche Merkmale der Erfindung sind Gegenstand von Unteransprüchen.

Ein Ausführungsbeispiel der Erfindung ist in der Zeichnung dargestellt und wird im folgenden näher erläutert.

Es zeigen:
- Fig. 1: einen Vertikalschnitt durch die Vorrichtung;
- Fig. 2: die Teildraufsicht auf die Vorrichtung.

Die Vorrichtung zum Entfetten von Massenteilen, wie metallischen Kleinteilen nach Art von Gleitlagerbuchsen oder Sinterteilen und dgl., weist einen Rahmen 1 mit einem viereckigen Untergestell 2 auf, dessen an den Ecken angeordnete Stützen etwa auf mittiger Höhe der Vorrichtung einen umlaufenden Zwischenrahmen 3 tragen. Auf diesem ruhen vier in Längsrichtung mittig angeordnete und nach oben ragende Säulen 4. Auch das Untergestell 2 besitzt unten ein rundum geschlossenes Bodenteil, von dem zwei gegenüberliegende Arme durch eine Brücke 5 mittig miteinander verbunden sind. Zentral auf dieser sitzt vertikal ein Lagerrohr 6, in welchem eine Hohlwelle 7 drehbar gelagert ist. Deren unteres Ende ragt durch eine Bohrung in der Brücke 5 nach unten heraus und trägt dort ein Antriebsrad 8, das über ein Treibmittel 9, z.B. einen Keilriemen, mit einem am Untergestell 2 befestigten Elektromotor 10 antriebsmäßig verbunden ist. Am oberen, aus dem Lagerrohr 6 herausragenden Ende der Hohlwelle 7 sind radiale Tragarme 11 befestigt, auf denen der Trommelboden 12 einer Trommel13 ruht. Der Trommelboden 12 ist kegelstumpfförmig mit nach außen ansteigender Bodenfläche ausgebildet und trägt einen zylindrischen Trommelmantel 14, der sich oben vollwandig zu einer Beladeöffnung 15 konisch verengt. Am zylindrischen Teil des Trommelmantels 14 ist eine Trommellochung 16 vorgesehen. Der Trommelboden 12 umgibt mit einer zylindrischen Ausdrehung eine Entladeöffnung 17, in der mit einem angepaßten zylindrischen Außenumfang 18 ein Bodenverschluß 19 sitzt, welcher kegelförmig in die Trommel 13 hineinragt. Auf dem Bodenverschluß 19 und dem Trommelboden 12 sind Mitnehmerrippen 20 angeordnet. Am unteren Ende des Außenumfangs 18 ist eine Ausdrehung 21 vorgesehen, in die zur gegenseitigen Zentrierung eine Ringnase 22 der Entladeöffnung 17 ragt. Zwischen dieser und dem Bodenverschluß 19 ist ein Spalt 23 vorgesehen, der nach unten durch einen am Trommelboden 12 angeordneten Dichtring 24 abgedichtet ist. Der Bodenverschluß 19 sitzt auf einer Druckstange 25, die durch die Hohlwelle 7 geführt ist und unten herausragt. Ihr unteres Ende ist mit einem Drucklager 26 in einen waagerechten Stellarm 27 drehbar gelagert, der mit einem z.B. an der Brücke 5 befestigten Stellzylinder 28 verbunden ist. Die Druckstange 25 kann so aus der dargestellten unteren Stellung nach oben in die strichpunktiert angedeutete Stellung gestellt werden. Dadurch wird auch der Bodenverschluß 19 aus der gezeigten Schließstellung in die ebenfalls strichpunktierte Entladestellung angehoben.

Auf den Säulen 4 sitzen radial nach innen ragende Tragarme 29, an denen etwa auf Höhe der Beladeöffnung 15 ein Tragring 30 befestigt ist. Ferner ist innen an den Säulen 4 ein die Trommel 13 umgebender Außenringkanal 31 befestigt, der etwa die Höhe der Trommel 13 und unten eine nach innen ragende Außenringwanne 32 aufweist. Am Tragring 30 ist weiterhin ein waagerechter flacher Blechring 33 befestigt, der mit einer Dichtung am Außenringkanal 31 anliegt. Die Außenringwanne 32 ist in ihrem Verlauf geneigt angeordnet und weist am tiefsten Punkt einen Abflußstutzen 34 auf, der außen über einem Sammelbehälter 35 endet. Letzterer und der Abflußstutzen 34 können je nach Aufstellungsort angeordnet sein und sind daher strichpunktiert angedeutet. Zwischen dem Außenringkanal 31 und der Trommel 13 ist ein axial verstellbarer Innenringkanal 36 vorgesehen, der am unteren Ende ebenfalls als nach innen ragende Innenringwanne 37 ausgebildet und durch einen am Rahmen 1 gelagerten Stellzylinder 56 verschiebbar ist. Die Innenringwanne 37 ragt bis unter den Trommelboden 12 und trägt dort einen gegen den Trommelboden 12 gerichteten und beispielsweise trapezförmig geformten Dichtring 38. Diesem ist eine angepaßte Ausdrehung 39 im Trommelboden 12 zugeordnet. Zum Abdichten dienen beiderseits am Dichtring 38 angeordnete Dichtungsringe 40. Der Innenringkanal 36 ragt in der dargestellten Dichtstellung bis auf Höhe des Tragringes 30, wobei er einen stirnseitig angebrachten Dichtring 41 mit seiner oben vorgesehenen radialen Dichtfläche 41'' gegen einen am Tragring 30 und dem Blechring 33 befestigten Dichtungsring 42 drückt. Ein weiterer Dichtungsring 43 ist am Tragring 30 angeordnet, der an einer axialen Dichtfläche 41' innen am Dichtring 41 anliegt.

Auf dem Tragring 30 ruht eine die Beladeöffnung umgebende Ringplatte 44, über deren die Beladeöffnung 15 überspannende Zentralöffnung ein Speichertrichter 45 zum postenweisen Speichern und Befüllen der Trommel 13 durch die Beladeöffnung 15 gesetzt ist. Zum Schließen der unteren Öffnung des Speichertrichters 45 dient ein Schieber 46, der in einer den Speichertrichter 45 tragenden Längsführung 47 längsgeführt ist. Der Schieber 46 ist als einseitig offene Wanne ausgebildet. Er wird durch ein Stellmittel 48, z.B. einem Stellzylinder, aus der dargestellten Schließstellung in die strichpunktiert angedeutete Offenstellung gestellt. Um das aus den Massenteilen während der Speicherung abtropfende Öl aufzufangen, ist die Längsführung 47 um einen rahmenfesten Drehpunkt 49 nach oben schwenkbar und kann so durch einen ebenfalls rahmenfesten Stellzylinder 50 aus der dargestellten Füllstellung in eine strichpunktiert angedeutete Schrägstellung angehoben werden. In dieser fließt das abgetropfte und zwischen Speichertrichter 45 und Schieber 46 durchfließende Öl in eine Fangrinne 51 und aus dieser in einen Sammelbehälter 52. Das hier und nach dem Ölschleudern gesammelte Öl kann, eventuell nach einer Reinigung zum Ausfiltern von Spänen, unmittelbar wieder verwendet werden.

Soll ein dichter Verschluß der Beladeöffnung 15 erreicht werden, dann ist der Schieber 46 so breit wie der Außendurchmesser der Ringplatte 44 ausgebildet. Auf dieser sind Ringdichtungen 53 angeordnet, die sich in der Schließstellung unten an den Schieber 46 anlegen und so das Trommelinnere dicht abschließen. Zum Zuführen von Behandlungsmittel, wie z.B. Entfettungsflüssigkeit, Druckluft oder weiterer Behandlungsflüssigkeiten, sind durch die Ringplatte 44 radiale Versorgungskanäle 54 geführt, die durch Ventile 55 verschließbar sind und an die die Lieferer der Behandlungsmittel angeschlossen sind. Unterhalb der Entladeöffnung 17 ist ein Fangring 57 rahmenfest angeordnet, der in eine Rutsche 58 mündet, die nach außen führt und über einem Behälter 59 zum Auffangen der entfetteten Teile endet.

Erfindungsgemäß ist der Stellzylinder 56 als Zweistellungszylinder ausgebildet. Der Innenringkanal 36 kann so aus der unteren, strichpunktiert dargestellten Ausgangsstellung, in der der Dichtring 41 mit seiner unteren radialen Dichtfläche 41''' auf einer Ringdichtung an der Außenringwanne 32 anliegt, in die ebenfalls strichpunktiert gezeichnete erste Stellung, der Mittelstellung, angehoben werden. In dieser befindet sich der Dichtring 38 noch außerhalb der Ausdrehung 39 im Trommelboden 12, während der Dichtring 41 bereits an der Ringdichtung 43 des Tragringes 30 anliegt. Die Trommel 13 kann sich so in der Mittelstellung des Innenringkanals 36 frei drehen. Durch nochmaliges Anheben in die zweite Stellung gelangt der Innenringkanal 36 in seine Dichtstellung, in der sowohl der Dichtring 38 mit seinen Dichtringen 40 in der Ausdrehung 39, als auch der Dichtring 41 mit seiner oberen Dichtfläche 41'' am Dichtungsring 42 anliegt. Die Trommel 13 ist damit seitlich und nach unten abgedichtet. Soll auch die Beladeöffnung 15 abgedichtet werden, dann sind die Ringdichtungen 53 auf der Ringplatte 44 vorgesehen, gegen die der Schieber 46, eventuell mit Hilfe des Stellzylinders 50, gedrückt wird. Soll ferner die Trommel 13 auch evakuiert werden, dann ist eine Evakuiervorrichtung mit einer Evakuierpumpe 60 vorgesehen. Letztere ist an einen Evakuierspeicher angeschlossen, der wiederum mit einem oder mehreren der Versorgungskanäle 54 verbunden ist. Erfindungsgemäß ist das Untergestell 2 als Evakuierspeicher ausgebildet und besteht daher aus räumlich miteinander verbundenen Rohren, an die die Evakuierpumpe 60 angeschlossen ist. Letztere kann in dargestellter Weise außerhalb der Vorrichtung oder auch in diese integriert angeordnet sein.

Verfahrensmäßig können die Massenteile nach dem Einfüllen in die Trommel 13 bei in Ausgangsstellung befindlichem Innenringkanal 36 ausgeschleudert werden, wobei das Öl aus dem Außenringkanal 31 durch den Abflußstutzen 34 in den Sammelbehälter 35 fließt. Danach wird der Innenringkanal 36 in die Mittelstellung gefahren und Entfettungsflüssigkeit durch die an den Versorger für Entfettungsflüssigkeit angeschlossenen Versorgungskanäle 54 in die Trommel 13 eingesprüht und dabei periodisch geschleudert, so daß die Massenteile mehrmals umgeschichtet werden und dabei unterschiedliche Positionen einnehmen. Schließlich wird zum Trocknen durch andere Versorgungskanäle 54 Druckluft mit Raumtemperatur oder auch aufgeheizt eingeblasen, wobei wiederum die Trommel 13 periodisch gedreht wird. Das Trocknen kann noch durch geringes Anheben des Bodenverschlusses 19 über den Dichtring 24 unterstützt werden, wobei durch den entstehenden Zwischenspalt Luft aus der Trommel 13 nach unten strömt. Dieser Vorgang wird noch unterstützt durch die Ausbildung der Tragarme 11 als Propellerflügel. Bei diesem Verfahren kann der Innenringkanal 36 in der Mittelstellung oder in der Dichtstellung stehen. Zweckmäßigerweise ist der Rahmen 1 von einem etwa dichten Gehäuse umgeben, so daß die aus der Trommel 13 ausströmende Trocknungsluft abgesaugt und entsorgt werden kann. Der Stellzylinder 28 für das Bodenverschluß 19 ist bei dieser Ausführung als Zweistellungszylinder ausgebildet. Nach dem Trocknen wird durch Anheben des Bodenverschlusses 19 nach unten entladen, und die Teile im Behälter 59 gesammelt.

Dieses Verfahren kann erfindungsgemäß noch dadurch erweitert werden, daß nach dem Ausschleudern des Öls der Innenringkanal 36 in die Dichtstellung gefahren und in die Trommel 13 durch die zugeordneten Versorgungskanäle 54 Entfettungsflüssigkeit eingefüllt wird, bis alle Teile in der Trommel 13 überflutet sind. Dieses Einweichen erfolgt bei stehender Trommel 13. Nach einer nach Art der Teile und dem zu entfernenden Öl abgestimmten Einweichzeit wird ein am Ausfluß 61 des Innenringkanals 36 angeordnetes Ventil geöffnet, so daß die mit Öl vermischte Entfettungsflüssigkeit durch ein Ablaufrohr 62 in einen Auffangbehälter 63 strömt. Sobald nur noch in der Innenringwanne 37 Entfettungsflüssigkeit steht, wird der Innenringkanal 36 in die Mittelstellung abgesenkt und die Trommel 13 in Umdrehung versetzt. Hierbei fließt Entfettungsflüssigkeit durch im Trommelboden 12 waagerecht angeordnete radiale Ablaufkanäle 64 in die Innenringwanne 37. Die Ablaufkanäle 64 münden innen in den Spalt 23 zwischen Bodenverschluß 19 und Trommelboden 12, und zwar oberhalb des Dichtringes 24. Auch diese Entfettungsflüssigkeit fließt durch das Ablaufrohr 62 in den Auffangbehälter 63 oder durch ein separates Ablaufrohr in einen anderen Auffangbehälter. So können je nach Grad der Anreicherung der Entfettungsflüssigkeit mit Öl die Gemische getrennt aufgefangen werden. Nach dem Trocknen wird durch Anheben des Bodenverschlusses 19 nach unten entladen. Die Teile werden im Behälter 59 gesammelt.

In weiterer Ausgestaltung der Erfindung kann während der Einweichphase nach Überfluten der Massenteile mit Entfettungsflüssigkeit zusätzlich evakuiert werden, wodurch intensiver entgast und die Einwirkung der Entfettungsflüssigkeit auf den Ölfilm verstärkt wird. Hierbei befinden sich der Innenringkanal 36 und der Schieber 46 in ihren Dichtstellungen. Das Evakuieren erfolgt sehr schnell, da der Evakuierspeicher ständig entlüftet gehalten wird und nach Öffnen der Ventile die Luft aus dem Innenraum somit schlagartig ausgesaugt wird. Nach Beendigung der Einweichphase kann das anschließende Ablassen der Entfettungsflüssigkeit noch durch Einblasen von Druckluft und den dadurch entstehenden Überdruck beschleunigt werden.

Es kann auch ein zweiter axial verstellbarer Ringkanal im die Trommel 13 vorgesehen werden, wenn z.B. besondere Flüssigkeiten zum Konservieren verwendet werden, die separat aufgefangen werden müssen. Die Reinigung der Massenteile während der Einweichphase kann noch durch außen an der Innenringwanne 37 angebrachte Ultra-Schall-Geber 65 erhöht werden.

Es ist ersichtlich, daß durch die Erfindung die Vorrichtung zum Entfetten von Massenteilen für eine Reihe von unterschiedlichen Behandlungsverfahren anwendbar ist. So kann je nach Ausbildung und der Benetzung durch Öl das geeignete Reinigungsverfahren verwendet werden. Die Teile werden in einem automatisch ablaufenden Verfahren hochgradig gereinigt, so daß sie der jeweils nachgeordneten Verwendung unmittelbar zugeführt werden können.

## Patentansprüche

1. Vorrichtung zum Entfetten von Massenteilen, wie metallischen Kleinteilen, bestehend aus einer um eine vertikale Achse drehbaren und antreibbaren Trommel mit gelochter Trommelwand, einer oben vorgesehenen Beladeöffnung und einer bodenseitig angebrachten, durch einen axial bewegbaren Bodenverschluß verschließbaren Entladeöffnung, einem stationären, die Trommel umgebenden und unten eine Außenringwanne mit Ablaufstutzen aufweisenden Außenringkanal, einem zwischen Außenringkanal und Trommel angeordneten, mittels eines Stellmittels axial verstellbaren und unten eine Innenringwanne aufweisenden Innenringkanal und Zuführungen für Behandlungsmittel in die Trommel, dadurch gekennzeichnet, daß der Innenringkanal (36) aus der die Trommellochung (16) freigebenden Ausgangsstellung in eine die Trommellochung (16) außen abdeckende Mittelstellung und in eine die Trommel (13) abdichtende Dichtstellung stellbar ausgebildet ist.

2. Vorrichtung nach Anspruch 1, dadurch gekennzeichnet, daß der Innenringkanal (36) an seiner Innenringwanne (37) einen in eine Ausdrehung (39) im Trommelboden (12) einführbaren Dichtring (38) aufweist.

3. Vorrichtung nach Anspruch 1, dadurch gekennzeichnet, daß im Trommelboden (12) mindestens ein außen in den Innenringkanal (36) und innen in einen Spalt (23) zwischen Trommelboden (12) und Bodenverschluß (19) mündender radialer Ablaufkanal (64) angeordnet ist.

4. Vorrichtung nach Anspruch 3, dadurch gekennzeichnet, daß im Spalt (23) zwischen Trommelboden (12) und Bodenverschluß (19) sowie unterhalb des Ablaufkanals (64) ein Dichtring (24) vorgesehen ist.

5. Vorrichtung nach Anspruch 1, dadurch gekennzeichnet, daß an der Oberkante des Innenringkanals (36) ein sich am Rahmen (1) oberhalb der Trommellochung (16) dichtend anlegender Dichtring (41) vorgesehen ist.

6. Vorrichtung nach Anspruch 5, dadurch gekennzeichnet, daß der Dichtring (41) als Profilring mit einer inneren axialen (41') und einer oberen radialen Dichtfläche (41'') zur Anlage an Dichtungsringen (42,43) des Rahmens (1) in der Dichtstellung des Innenringkanals (36) und mit einer unteren radialen Dichtfläche (41''') zur Anlage an einer Dichtung am Außenringkanal (31) in der Ausgangsstellung des Innenringkanals (36) ausgebildet ist.

7. Vorrichtung nach Anspruch 1, dadurch gekennzeichnet, daß zum Schließen der Beladeöffnung (15) unterhalb eines Speichertrichters (45) ein Schieber (46) vorgesehen ist, der als mit einem Ablauf versehene Auffangwanne ausgebildet ist.

8. Vorrichtung nach Anspruch 6, dadurch gekennzeichnet, daß um die Beladeöffnung (15) am Rahmen (1) eine mit den Dichtringen (42,43) dicht verbundene Ringplatte (44) vorgesehen ist und daß durch die Ringplatte (44) mehrere radiale, durch Ventile (55) verschließbare und in die Trommel (13) mündende, als Zuführung dienende Versorgungskanäle (54) vorgesehen sind, von denen mindestens einer zum Einführen von Entfettungsmittel und einer zum Einblasen von Druckluft vorgesehen ist.

9. Vorrichtung nach Anspruch 7, dadurch gekennzeichnet, daß der Schieber (46) durch Auflage auf einen die Beladeöffnung (15) umgebenden und auf der Ringplatte (44) gelagerten Dichtungsring (53) zum luftdichten Verschließen der Beladeöffnung (15) ausgebildet ist.

10. Vorrichtung nach Anspruch 8, dadurch gekennzeichnet, daß mindestens ein Versorgungskanal (54) zum Anschluß an eine Evakuiervorrichtung vorgesehen ist.

11. Vorrichtung nach Anspruch 10, dadurch gekennzeichnet, daß die Evakuiervorrichtung einen Evakuierspeicher mit einem das Untergestell (2) des Rahmens (1) bildenden Rohrsystem mit räumlich miteinander verbundenen Rohren und eine an den Evakuierspeicher angeschlossene Evakuierpumpe (60) aufweist.

12. Vorrichtung nach Anspruch 1, dadurch gekennzeichnet, daß außen am Boden der Innenringwanne (37) mindestens ein Ultra-Schall-Geber (65) angeordnet ist.

13. Vorrichtung nach Anspruch 1, dadurch gekennzeichnet, daß der Innenringkanal (36) mit einem als Zweistellungszylinder ausgebildeten Stellzylinder (56) verbunden ist.

14. Vorrichtung nach Anspruch 1, dadurch gekennzeichnet, daß der Bodenverschluß (19) mit einem als Zweistellungszylinder ausgebildeten Stellzylinder (28) verbunden ist.
